# FASCICULE DE BREVET EUROPEEN

(11) **EP 0 854 684 B1**
(45) Date de publication et mention de la délivrance du brevet: **02.05.2002**
(21) Numéro de dépôt: 96926437.3
(22) Date de dépôt: 22.07.1996
(51) Int. Cl.: A47C 27/08, A47C 9/10

(54) **MATELAS PARASOL RAFRAICHISSEUR A GONFLAGE, DEGONFLAGE ET PLIAGE AUTOMATIQUE UTILISANT L'ENERGIE SOLAIRE**
AUTOMATISCH AUF- UND ABBLASBARE UND FALTBARE MATRATZE MIT PARASOL UND KÜHLER WIIRKEND AUF SOLARENERGIE
AUTOMATICALLY INFLATABLE, DEFLATABLE AND FOLDABLE SOLAR-POWERED COOLER MATTRESS WITH A SUNSHADE

(43) Date de publication de la demande: 29.07.1998
(73) Titulaire: Parienti, Raoul, 06000 Nice (FR)
(72) Inventeur: Parienti, Raoul, 06000 Nice (FR)
(74) Mandataire: Bonneau, Gérard
(86) Numéro de dépôt international: FR9601147
(87) Numéro de publication internationale: WO9704690

(56) Documents cités:
- EP-A- 0 141 220
- US-A- 4 141 585
- US-A- 4 977 633
- US-A- 5 022 107

## Description

Si le monde des loisirs et des vacances a tendance à se développer largement, il suffit de voir pour s'en convaincre, le flot de vacanciers qui afflue chaque année au bord de la mer ou à la montagne, il n'est pas moins vrai, que lesdits vacanciers font de plus en plus attention à leurs dépenses superflues, par exemple, la location d'un ou de plusieurs matelas de plage représente un budget conséquent pour une famille.

Il est certes possible d'acquérir un matelas gonflable, mais sa mise en oeuvre représente un véritable exercice physique, tant pour le gonflage et le dégonflage, que pour le transport et le rangement.

L'invention présentée dans ce document permet de remédier à tous ces inconvénients.

Ladite invention est constituée d'un matelas gonflable et d'un dispositif associé permettant automatiquement le gonflage et le dégonflage du matelas. Ce dispositif est solidarisé au matelas par collage ou par tout autre moyen. Plus besoin de gonfleur ou s'époumoner, un ensemble de cellules photovoltaïques (1) fournie le courant nécessaire à l'entraînement d'un moteur (2), lequel entraîne une turbine (4) et permet le gonflage du matelas (5).

Le même moteur permet au contraire de dégonfler ledit matelas lorsque la polarité de son alimentation est inversée, grâce à l'interrupteur à trois positions(3).

De plus, le matelas est réalisé selon des panneaux pliables permettant par exemple, à partir d'une dimension utile de 1,80 centimètres sur 50 centimètres, d'obtenir après pliage, un objet dont la dimension est de 50 centimètres sur 47 centimètres, le rendant aisément portable grâce à des anses.

Selon une version plus sophistiquée de l'invention, la partie destinée à être posée sur le sol est réalisée à l'aide de panneaux semi-rigides (27), plastifiés ou autres. ce qui permettra :
- de mieux isoler l'utilisateur d'un sol caillouteux.
- de permettre un pliage et un transport plus aisé,
- d'offrir un support de décoration et/ou de publicité fonctionnelle.

Les différents panneaux du matelas peuvent être reliés par des tenseurs élastiques (6) à forces différenciées permettant un pliage automatique des panneaux dans un ordre prévu (fig. 1).

Par exemple, les tenseurs (6 bis), reliants le panneau inférieur avec le panneau médian inférieur, seront conçus pour disposer de la force la plus importante, et vont de ce fait, ramener le panneau inférieur en premier contre le panneau médian inférieur, lors du dégonflage et en dernier lors du gonflage, et ainsi de suite.

Le matelas peut en outre comporter des poches destinées à recevoir une serviette ou différents petits objets.

Le matelas objet de la présente invention, dispose des éléments de fixation permettant de lui donner différentes positions : allongée, assise ou intermédiaire (fig.11).

De plus l'invention intègre un système de parasol réglable (10), ultra léger. Le bord supérieur du matelas est pourvu d'un rail de guidage (13) avec un système de serrage (14) (fig.8), permettant audit parasol d'être utilisé en position allongée, assise ou intermédiaire (fig.11). Le parasol est fixé par deux tiges rigides (11), destinées à être emboîtées dans un cylindre de maintien (12) fixé au système de serrage (14) (fig.9).

Les tiges du parasol (11) se solidarisent ou s'enlèvent facilement du cylindre de fixation (12) selon tout dispositif connu. Le système de fixation peut se positionner de façon latérale (fig.10), ou même grâce à une seule tige (11) (fig.5), la tige non utile (11 bis), pouvant se plaquer sur le rail (13) (fig.13).

Le rail (13) est fixé de préférence sur la partie supérieure du matelas.

En outre, le matelas (5) peut être adapté au monde de la montagne et intégrer, par exemple, un dispositif de couchage réalisé préférentiellement dans des matériaux modernes, légers et isolants. Ledit dispositif de couchage peut se solidariser avec le matelas par tous les procédés connus, fermeture à glissière ou autres.

L'invention peut également être pourvue d'un système de transport à lanières (7), de type " sac à dos " et comporter des poches de rangement, à l'instar d'un sac à dos classique (fig. 12).

Selon un mode de réalisation de l'invention, celle-ci comprend un système de cellules photovoltaïques (1), un moteur (2) alimenté par ladite cellule, un interrupteur(3) à trois positions (fig.5) associées à des pictogrammes représentatifs:
- gonflage,
- dégonflage,
- arrêt.

La fonction de gonflage ou de dégonflage s'obtient en inversant la polarité du moteur (2) qui a pour effet d'entraîner une turbine (4), la rotation de la turbine dans un sens provoque l'aspiration de l'air ambiant à travers la grille de protection (8) et l'introduction de l'air dans le matelas par le conduit (9), provoquant ainsi son gonflage; la rotation de la turbine (4) dans l'autre sens provoque au contraire l'aspiration de l'air du matelas et son expulsion vers l'extérieur pour le dégonflage (fig.4).

Le conduit (9) possède une valve (19) qui permet, une fois le matelas gonflé sous l'action de la turbine, d'empêcher l'air de ressortir. Cette valve (19) est ouverte par l'action d'une tige (20) lorsque l'interrupteur (3) est en position dégonflage, ce qui permet à l'air de s'échapper. Cette tige (20) peut, par exemple, être actionnée par la translation de l'interrupteur qui, en position dégonflage, va pousser horizontalement un bossage (26), provoquant ainsi la translation verticale de la tige (fig.6).

L'invention étant essentiellement utilisée sous le soleil et la chaleur, et le plus souvent sur la plage, elle sera de plus équipée d'un dispositif annexe capable de produire du froid pour, par exemple, rafraîchir une boisson.

A cet effet, le dispositif décrit plus haut, servant à gonfler et à dégonfler le matelas (5) étant équipé de cellule photovoltaïque (1), d'un moteur (2) et d'une turbine (4), sera capable de produire une circulation d'air. Pour la production de froid, ledit air ne sera pas propulsé vers le matelas mais dévié vers un conduit (16), situé en dérivation dans le conduit (9), qui va le diriger vers un cylindre poreux (17) réalisé en mousse ou toute matière adaptée et grâce à un conduit diffuseur (18) pourvu de nombreux trous qui permettent une diffusion homogène de l'air (fig.7).

Lors du gonflement, le conduit (16) peut être fermé par l'utilisateur, grâce à un système de pincement (21) ou tout autre système. connu, afin que tout l'air aspiré par la turbine (4) soit envoyé dans le matelas.

Le cylindre en mousse (17) est conçu pour recevoir un objet, boisson ou autre denrée destinée à être refroidie. Ledit cylindre (17) devra être imbibé d'eau, de sorte que l'évaporation de cette dernière, sous l'effet de la circulation d'air provenant de la turbine (4), provoque un phénomène bien connu de production de froid (absorption de calorie consécutive à l'évaporation).

Le cylindre (17) peut avantageusement être pourvu à la base d'un réservoir (22) conçu pour recevoir une réserve d'eau maintenue par une paroi imperméable (15), ladite eau remontera par capillarité dans le cylindre (17).

Selon une autre version, ce principe de refroidissement peut s'appliquer à un coffre (23) séparé du matelas (fig.3). Ce dit coffre disposera d'une réserve d'eau (24) et d'un corps poreux (25) où l'eau va monter par capillarité. Cette eau est destinée à être évaporée sous l'effet du flux d'air provenant de la turbine (4), provoquant ainsi un refroidissement à l'intérieur du coffre (fig.2).

Ledit coffre rafraîchissant (23) peut également servir de rafraîchisseur d'atmosphère dans un petit habitacle, tel que : tente, caravane, voiture ou autres.

Pour cet usage, le dispositif cellules photovoltaïques - moteur - turbine peut très bien se désolidariser du matelas, un tuyau reliant ledit système soit au matelas, soit au coffre rafraîchissant (23). Le système ainsi dissocié peut être aussi utilisé à d'autres utilisations, telles que le gonflage et le dégonflage de matelas pneumatiques.

Les formes, dimensions et dispositions des différents éléments, pourront varier dans la limite des équivalents, sans changer pour cela la conception générale de l'invention telle que definie dans les revendications.

## Revendications

1. Matelas parasol rafraîchisseur à gonflage, dégonflage et pliage automatique, utilisant l'énergie solaire, comportant en combinaison :
- un dispositif associé permettant le gonflage et le dégonflage automatique du matelas comprenant un ensemble de cellule photovoltaïque (1) fournissant le courant nécessaire à l'entraînement d'un moteur (2) lequel entraîne une turbine (4) dont la rotation provoque l'aspiration de l'air ambiant à travers une grille de protection (8), ledit air étant introduit par un conduit (9) dans le matelas (5), le même moteur (2) permettant le dégonflage du matelas (5) lors de l'inversion de la polarité de l'alimentation du moteur (2), grâce à un interrupteur (3),
- un dispositif servant au refroidissement de boisson ou autre denrée, comportant un cylindre en mousse (17) imbibé d'eau possédant à la base un conduit (18) pourvu de nombreux trous, la turbine (4) entraîné par le moteur (2) produisant une circulation d'air grâce à un conduit (16) reliant l'entrée du conduit (9) servant à introduire l'air dans le matelas (5) au cylindre (17) et au conduit (18) pourvu de nombreux trous, ladite circulation d'air va provoquer l'évaporation de l'eau dont est imbibé le cylindre, ce qui provoquera un refroidissement.
- un parasol (10) réglable ultra léger, le bord du matelas (5) étant pourvu d'un rail de guidage et d'un système de serrage (14), permettant au parasol (10) d'être utilisé dans les positions allongées, assises ou intermédiaires.

2. Matelas parasol rafraîchisseur à gonflage, dégonflage et pliage automatique, utilisant l'énergie solaire, selon la revendication 1 **caractérisé en ce que** l'ensemble des cellules solaires associées au matelas, intègre le moteur (2) qui alimenté par les cellules photovoltaïques (1) entraîne la turbine (4) qui aspire l'air ambiant à travers la grille de protection (8) et l'introduit dans le matelas (5) par le conduit (9).

3. Matelas parasol rafraîchisseur à gonflage, dégonflage et pliage automatique. utilisant l'énergie solaire, selon les revendications 1 et 2 **caractérisé en ce que** l'inversion de l'alimentation du moteur (2) provoque la rotation de la turbine (4) dans l'autre sens, l'inspiration de l'air du matelas (5) et son expulsion permettant le dégonflage.

4. Matelas parasol rafraîchisseur à gonflage, dégonflage et pliage automatique, utilisant l'énergie solaire, selon les revendications 1, 2 et 3 **caractérisé en ce que** l'alimentation du moteur (2) est pourvue d'un interrupteur (3) à trois positions associé à des pictogrammes représentatifs:
- gonflage,
- dégonflage,
- arrêt.

5. Matelas parasol rafraîchisseur à gonflage, dégonflage et pliage automatique, utilisant l'énergie solaire, selon les revendications 1, 2 et 3 **caractérisé en ce que** les panneaux du matelas (5) sont reliés par des tenseurs élastiques (6) à forces différenciées, permettant un pliage automatique des panneaux dans un ordre prévu.

6. Matelas parasol rafraîchisseur à gonflage, dégonflage et pliage automatique, utilisant l'énergie solaire, selon la revendication 1 **caractérisé en ce que** le moteur (2) provoque une circulation d'air dans le cylindre poreux (17) pourvu d'un réservoir d'eau (22), l'évaporation de ladite eau sous l'effet de la circulation d'air par le conduit diffuseur (18) produisant du froid.

7. Matelas parasol rafraîchisseur à gonflage, dégonflage et pliage automatique. utilisant l'énergie solaire, selon les revendications 1 et 6 **caractérisé en ce que** le principe du rafraîchisseur s'applique à un coffre séparé (23) disposant un réservoir d'eau (24) destinée à être vaporisée sous l'effet du flux d'air provenant de la turbine (4), ladite évaporation produisant du froid à l'intérieur du coffre (23).

8. Matelas parasol rafraîchisseur à gonflage, dégonflage et pliage automatique, utilisant l'énergie solaire, selon la revendication 7 **caractérisé en ce que** le coffre (23), disposant un réservoir d'eau (24) dont la vaporisation sous l'effet du flux d'air provenant de la turbine (4) produit du froid pour rafraîchir l'atmosphère d'un petit habitacle tel que tente, caravane, voiture ou autre.

9. Matelas parasol rafraîchisseur à gonflage, dégonflage et pliage automatique, utilisant l'énergie solaire, selon la revendication 1 **caractérisé en ce que** le parasol est fixé par deux tiges (11) destinées à être emboîtées dans un cylindre de maintient (12), fixé au système de serrage (14).

10. Matelas parasol rafraîchisseur à gonflage, dégonflage et pliage automatique. utilisant l'énergie solaire, selon les revendications 1 et 9 **caractérisé en ce que** le système de fixation (11, 12) est conçu pour se positionner de façon latérale.

11. Matelas parasol rafraîchisseur à gonflage, dégonflage et pliage automatique. utilisant l'énergie solaire, selon les revendications 1, 9 et 10 **caractérisé en ce que** son système de fixation de parasol peut se fixer sur une seule tige (11), la tige (11bis) pouvant se plaquer sur le rail de guidage.

12. Matelas parasol rafraîchisseur à gonflage, dégonflage et pliage automatique. utilisant l'énergie solaire, selon l'une quelconque des revendications précédentes **caractérisé en ce qu'**un dispositif de couchage est solidarisé avec le matelas (5) par des fermetures à glissières ou par tout autres procédés connus.

13. Matelas parasol rafraîchisseur à gonflage, dégonflage et pliage automatique. utilisant l'énergie solaire, selon l'une quelconque des revendications précédentes **caractérisé en ce que** le matelas est pourvu de lanières (7) et comporte des poches de rangement à l'instar d'un sac à dos.

14. Matelas parasol rafraîchisseur à gonflage, dégonflage et pliage automatique, utilisant l'énergie solaire, selon la revendication 1 **caractérisé en ce que** la partie destinée à être posée sur le sol est réalisée à l'aide de panneaux semi-rigides (27) plastifiés ou autres, permettant d'isoler l'utilisateur du sol, de permettre un pliage à transport aisé et d'offrir un support de décoration et/ou de publicité.

15. Matelas parasol rafraîchisseur à gonflage, dégonflage et pliage automatique, utilisant l'énergie solaire, selon les revendications 1, 2, 3 et 4 **caractérisé en ce qu'**une valve (19) dans le conduit (9) servant à introduire l'air dans le matelas (5) empêche l'air de sortir quand l'interrupteur (3) est en position gonflage ou arrêt, et **en ce qu'**une tige (20) ouvre la valve (19) quand l'interrupteur (3) est en position dégonflage.

## Patentansprüche

1. Matratze mit Sonnenschutz, Kühlung und automatischer Aufblasung, Entleerung und Faltung unter Verwendung der Sonnenenergie, die in Kombination folgendes aufweist:
- eine zugeordnete Vorrichtung, die das automatische Aufblasen und Entleeren der Matratze gestattet und eine Fotoelement-Einheit (1) aufweist, die den erforderlichen Strom für den Antrieb eines Motors (2) liefert, der eine Turbine (4) antreibt, deren Drehung die Ansaugung von Umgebungsluft über ein Schutzgitter (8) bewirkt, wobei diese Luft über eine Leitung (9) in die Matratze (5) eingeführt wird, wobei derselbe Motor (2) bei Umkehrung der Polarität seiner Versorgung mit Hilfe eines Schalters (3) die Entleerung der Matratze (5) gestattet,
- eine zum Kühlen von Getränken oder anderen Nahrungsmitteln dienende Vorrichtung, die aus einem mit Wasser getränkten Schaumstoffzylinder (17) besteht, der an der Basis eine mit zahlreichen Löchern versehene Leitung (18) aufweist, wobei die durch den Motor (2) angetriebene Turbine (4) einen Luftumlauf über eine Leitung (16) erzeugt, die den Eintritt der zur Einführung der Luft in die Matratze (5) dienenden Leitung (9) mit dem Zylinder (17) und mit der mit zahlreichen Löchern versehenen Leitung (18) verbindet, wobei dieser Luftumlauf die Verdunstung des Wassers bewirkt, mit dem der Zylinder getränkt ist, was eine Kühlung bewirkt,
- einen ultraleichten verstellbaren Sonnenschirm (10), wobei der Rand der Matratze (5) mit einer Führungsschiene und einem Einspannsystem (14) versehen ist, die dem Sonnenschirm eine Verwendung in langgestreckter und in sitzender Stellung und in Zwischenstellungen gestattet.

2. Matratze mit Sonnenschutz, Kühlung und automatischer Aufblasung, Entleerung und Faltung unter Verwendung der Sonnenenergie nach Anspruch 1, **dadurch gekennzeichnet, dass** in die der Matratze zugeordnete Solarzellen-Einheit der Motor (2) integriert ist, der durch die Fotoelemente (1) versorgt wird und die Turbine (4) antreibt, die Umgebungsluft über das Schutzgitter (8) ansaugt und in die Matratze (5) über die Leitung (9) einführt.

3. Matratze mit Sonnenschutz, Kühlung und automatischer Aufblasung, Entleerung und Faltung unter Verwendung der Sonnenenergie nach den Ansprüchen 1 und 2, **dadurch gekennzeichnet, dass** die Umkehrung der Versorgung des Motors (2) die Drehung der Turbine (4) im anderen Sinn bewirkt, wobei die Ansaugung der Luft aus der Matratze (5) und ihre Ausstoßung die Entleerung gestatten.

4. Matratze mit Sonnenschutz, Kühlung und automatischer Aufblasung, Entleerung und Faltung unter Verwendung der Sonnenenergie nach den Ansprüchen 1, 2 und 3, **dadurch gekennzeichnet, dass** die Versorgung des Motors (2) mit einem Schalter (3) mit drei Positionen versehen ist, welchem Bildsymbole mit den Bedeutungen
- Aufblasen,
- Entleeren,
- Aus
zugeordnet sind.

5. Matratze mit Sonnenschutz, Kühlung und automatischer Aufblasung, Entleerung und Faltung unter Verwendung der Sonnenenergie nach den Ansprüchen 1, 2 und 3, **dadurch gekennzeichnet, dass** die Tafeln der Matratze (5) durch elastische Spanner (6) mit differenzierten Kräften verbunden sind, die ein automatisches Zusammenfalten der Tafeln in einer vorgesehenen Reihenfolge gestatten.

6. Matratze mit Sonnenschutz, Kühlung und automatischer Aufblasung, Entleerung und Faltung unter Verwendung der Sonnenenergie nach Anspruch 1, **dadurch gekennzeichnet, dass** der Motor (2) einen Luftumlauf in dem porösen Zylinder (17) bewirkt, der mit einem Behälter (22) für Wasser versehen ist, wobei die Verdunstung dieses Wassers unter der Wirkung der Luftströmung über die Verteilungsleitung (18) Kälte erzeugt.

7. Matratze mit Sonnenschutz, Kühlung und automatischer Aufblasung, Entleerung und Faltung unter Verwendung der Sonnenenergie nach den Ansprüchen 1 und 6, **dadurch gekennzeichnet, dass** das Prinzip der Kühlung auf einen getrennten Kasten (23) angewandt wird, der über einen Behälter (24) für Wasser verfügt, das dazu bestimmt ist, unter der Wirkung des von der Turbine (4) kommenden Luftstroms verdunstet zu werden, wobei diese Verdunstung im Inneren des Kastens (23) Kälte erzeugt.

8. Matratze mit Sonnenschutz, Kühlung und automatischer Aufblasung, Entleerung und Faltung unter Verwendung der Sonnenenergie nach Anspruch 7, **dadurch gekennzeichnet, dass** der Kasten (23), der über einen Behälter (24) für Wasser verfügt, dessen Verdunstung unter der Wirkung des von der Turbine (4) kommenden Luftstroms Kälte erzeugt, um die Luft eines kleinen Raums, wie z.B. eines Zelts, eines Wohnwagens, Fahrzeugs o. dgl., zu kühlen.

9. Matratze mit Sonnenschutz, Kühlung und automatischer Aufblasung, Entleerung und Faltung unter Verwendung der Sonnenenergie nach Anspruch 1, **dadurch gekennzeichnet, dass** der Sonnenschirm durch zwei Stangen (11) befestigt ist, die dazu bestimmt sind, in einen Haltezylinder (12) eingesteckt zu werden, der an dem Einspannsystem (14) befestigt ist.

10. Matratze mit Sonnenschutz, Kühlung und automatischer Aufblasung, Entleerung und Faltung unter Verwendung der Sonnenenergie nach den Ansprüchen 1 und 9, **dadurch gekennzeichnet, dass** das Befestigungssystem (11, 12) dafür ausgebildet ist, seitlich angeordnet zu werden.

11. Matratze mit Sonnenschutz, Kühlung und automatischer Aufblasung, Entleerung und Faltung unter Verwendung der Sonnenenergie nach den Ansprüchen 1, 9 und 10, **dadurch gekennzeichnet, dass** ihr System zur Sonnenschirmbefestigung an einer einzigen Stange (11) befestigt werden kann, wobei die Stange (11bis) an die Führungsschiene angelegt werden kann.

12. Matratze mit Sonnenschutz, Kühlung und automatischer Aufblasung, Entleerung und Faltung unter Verwendung der Sonnenenergie nach einem der vorhergehenden Ansprüche, **dadurch gekennzeichnet, dass** eine Schlafvorrichtung mit der Matratze (5) durch Reißverschlüsse oder durch jedes andere bekannte Verfahren fest verbunden ist.

13. Matratze mit Sonnenschutz, Kühlung und automatischer Aufblasung, Entleerung und Faltung unter Verwendung der Sonnenenergie nach einem der vorhergehenden Ansprüche, **dadurch gekennzeichnet, dass** die Matratze mit Riemen (7) versehen ist und Stautaschen nach Art eines Rucksacks besitzt.

14. Matratze mit Sonnenschutz, Kühlung und automatischer Aufblasung, Entleerung und Faltung unter Verwendung der Sonnenenergie nach Anspruch 1, **dadurch gekennzeichnet, dass** der zum Aufliegen auf dem Boden bestimmte Teil mit Hilfe von halbstarren kunststoffbeschichteten oder anderen Platten (27) ausgeführt ist, die eine Isolation des Benutzers gegenüber dem Boden und ein bequemes Zusammenfalten und einen bequemen Transport gestatten und als Zier- oder Werbeträger dienen können.

15. Matratze mit Sonnenschutz, Kühlung und automatischer Aufblasung, Entleerung und Faltung unter Verwendung der Sonnenenergie nach den Ansprüchen 1, 2, 3 und 4, **dadurch gekennzeichnet, dass** ein Ventil (19) in der zur Einführung der Luft in die Matratze (5) dienenden Leitung (9) das Austreten der Luft verhindert, wenn der Schalter (3) in der Stellung "Aufblasen" oder "Aus" ist, und dass eine Stange (20) das Ventil (19) öffnet, wenn der Schalter (3) in der Stellung "Entleeren" ist.

## Claims

1. An automatically inflatable, deflatable and foldable solar-powered cooler mattress, comprising in combination:
- an auxiliary device for automatically inflating and deflating the mattress comprising an array of photovoltaic cells (1) for supplying the power needed to operate a motor (2) driving a turbine (4) whose rotation produces the suction of ambient air through a protective grid (8), said air being blown into the mattress (5) through a pipe (9), the same motor (2) enabling to deflate the mattress (5) when the polarity of the power supply of motor (2) is reversed by operating a switch (3).
- a device for cooling beverages or other foodstuff comprising a water-soaked foam cylinder (17) the base of which has a pipe (18) provided with many holes, the turbine (4) driven by the motor (2) producing an air flow by means of a pipe (16) that links the inlet of pipe (9) used for blowing the air into the mattress (5) to the cylinder (17) and to the pipe (18) provided with many holes, said air flow causing the evaporation of the water the cylinder is soaked with, what will produce a cooling effect.
- a lightweight adjustable sunshade (10), the edge of the mattress (5) being provided with a guiding rail and a clamping system (14) enabling the use of the sunshade (10) in lying, sitting, and intermediary positions.

2. An automatically inflatable, deflatable and foldable solar-powered cooler mattress, according to claim 1, **characterized in that** the solar cell array associated to the mattress has the motor (2) powered by the photovoltaic cells (1) that drives the turbine (4) which pumps the ambient air through the protective grid (8) and blows it into the mattress (5) through the pipe (9).

3. An automatically inflatable, deflatable and foldable solar-powered cooler mattress, according to claims 1 and 2, **characterized in that** the reversal of the power supply of the motor (2) causes the rotation of the turbine (4) in the opposite direction, the suction of the air from the mattress (5), and its exhausting enabling the deflating.

4. An automatically inflatable, deflatable and foldable solar-powered cooler mattress, according to claims 1, 2, and 3, **characterized in that** the motor (2) power supply is provided with a three-position switch (3) associated with pictograms depicting :
- inflating,
- deflating,
- stop.

5. An automatically inflatable, deflatable and foldable solar-powered cooler mattress, according to claims 1, 2, and 3, **characterized in that** the mattress (5) panels are linked together by means of elastic straps (6) with differentiated restoring forces enabling automatic folding of panels according to a planned order.

6. An automatically inflatable, deflatable and foldable solar-powered cooler mattress, according to claim 1, **characterized in that** the motor (2) causes an air flow in the porous cylinder (17) provided with a water container (22), the evaporation of said water under the effect of the air flow through the diffuser pipe (18) providing a cooling effect.

7. An automatically inflatable, deflatable and foldable solar-powered cooler mattress, according to claims 1 and 6, **characterized in that** the cooler principle is applied to a separated box (23) provided with a water container (24), said water being meant for being vaporized under the effect of the air flow produced by the turbine (4), said evaporation providing a cooling effect inside the box (23).

8. An automatically inflatable, deflatable and foldable solar-powered cooler mattress, according to the claim 7, **characterized in that** the box (23) is provided with a water container (24), said water being vaporized under the effect of the air flow produced by the turbine (4), said evaporation having a cooling effect on the air contained in a small enclosure such as tent, a caravan, a car, or other.

9. An automatically inflatable, deflatable and foldable solar-powered cooler mattress, according to claim 1, **characterized in that** the sunshade is secured by means of two rods (11) meant for being fitted into a support sleeve (12) fixed to the clamping device (14).

10. An automatically inflatable, deflatable and foldable solar-powered cooler mattress, according to claims 1 and 9, **characterized in that** the sunshade fastening system (11,12) is designed for being located laterally.

11. An automatically inflatable, deflatable and foldable solar-powered cooler mattress, according to claims 1, 9, and 10, **characterized in that** its sunshade fastening system can be secured on a single rod (11), the rod (11 bis) being capable of being folded onto the guiding rail.

12. An automatically inflatable, deflatable and foldable solar-powered cooler mattress, according to any of previous claims, **characterized in that** a bedding device is interdependent with the mattress (5) by means of zippers or any prior art means.

13. An automatically inflatable, deflatable and foldable solar-powered cooler mattress, according to any of previous claims, **characterized in that** the mattress is provided with straps (7) and comprises storage pockets like a typical rucksack.

14. An automatically inflatable, deflatable and foldable solar-powered cooler mattress, according to claim 1, **characterized in that** the part intended to be at the contact of the ground is made up of semi-rigid panels (27), coated with plastic or other, enabling to insulate the user from the ground, to get a folding that makes carrying easier, and to provide a decoration and/or an advertising support.

15. An automatically inflatable, deflatable and foldable solar-powered cooler mattress, according to claims 1, 2, 3, and 4, **characterized in that** a valve (19) located in the pipe (9) which is used to blow the air into the mattress (5) prevents the air from getting out when the switch (3) is on the inflating or stop position, and **in that** a rod (20) opens the valve (19) when the switch (3) is on the deflating position.
